# EUROPÄISCHE PATENTSCHRIFT

(11) **EP 1 033 540 B1**
(45) Veröffentlichungstag und Bekanntmachung des Hinweises auf die Patenterteilung: **24.11.2004**
(21) Anmeldenummer: 00104179.7
(22) Anmeldetag: 29.02.2000
(51) Int. Cl.: F24D 3/10

(54) **Hydraulische Weiche**
Mixing cylinder
Vase de découplage

(30) Priorität: 03.03.1999 DE 19909195
(43) Veröffentlichungstag der Anmeldung: 06.09.2000
(73) Patentinhaber: WILO AG, 44263 Dortmund (DE)
(72) Erfinder: Schmitz, Heribert, 35619 Braunfels (DE); Kettner, Thorsten, 45711 Datteln (DE); Schmalfuss, Horst-Georg, 58540 Meinerzhagen (DE); Richter, Wolfgang, 01109 Dresden (DE)
(74) Vertreter: COHAUSZ DAWIDOWICZ HANNIG & PARTNER

(56) Entgegenhaltungen:
- EP-A- 0 866 279
- CH-A- 503 233
- DE-A- 4 338 324
- US-A- 5 060 601
- "LA CONDENSATION: UNE TECHNIQUE TOUJOURS INTERESSANTE" CFP CHAUD FROID PLOMBERIE, EDITIONS PARISIENNES. PARIS, FR, Bd. 51, Nr. 592, 1. Juni 1997 (1997-06-01), Seiten 53-56, XP000700963 ISSN: 0750-1552

## Beschreibung

Die vorliegende Erfindung betrifft ein Heizungs- oder Kühlsystem zur Temperierung eines Gebäudes oder eines Verkehrsmittels mit mehreren Räumen, das in den Räumen angeordnete und von einem Medium durchflossene Wärmeübertragungselemente aufweist, wobei ein aktiver Wärmeübertrager das Medium auf Vorlauftemperatur temperiert und wobei einem einzelnen Raum eine separate Pumpe zugeordnet ist, die ein in dem Raum befindliches Wärmeübertragungselement mit dem auf Vorlauftemperatur temperierten Medium versorgt.

Ein derartiges System ist in Form einer Zentralheizung aus der DE 197 111 78 bekannt. In diesem Heizungssystem versorgt nicht wie bisher eine zentral angeordnete Heizungspumpe den Heizwasserkreislauf, sondern einzelnen Heizkörpern sind jeweils separate "dezentrale" Pumpen zugeordnet. Diese dezentralen Pumpen entnehmen den vom Wärmeerzeuger gespeisten Vorlaufleitungen die momentan benötigte Menge an Heizwasser. Nachteilig an dem gezeigten System ist, daß die dezentralen Pumpen von dem Betrieb einer möglicherweise zusätzlich zentral angeordneten Pumpe empfindlich gestört würden. So könnte beispielsweise eine zentral angeordnete Pumpe mit großer Förderleistung die einzelnen dezentralen Pumpen beeinträchtigen, so daß ein ungewollter Heizwasseraustausch in den jeweiligen Heizkörpern stattfindet. Um den Betrieb einer zentralen Pumpe in Verbindung mit dezentralen Pumpen koordinieren zu können, bedürfte es z.B. einer aufwendigen Drehzahlregelung der einzelnen Pumpen, die zur Kommunikation über Datenleitungen untereinander verbunden sein müßten.

Aus der CH 503 233 A ist es bekannt, die Heizkreise mehrerer Heizthermen einerseits mit mehreren Heizkörperheizkreisen andererseits über ein Speichergefäß zu koppeln.

Aus der US 5 060 601A ist ein Heizungssystem mit einem Wärmeerzeugerkreis sowie zwei darin integrierten Sammlern bekannt, wobei den Sammlern mehrere Heizkörperheizkreise angeschlossen sind.

Aus der EP 0 111 838 A2 ist eine Raumheizungsanlage mit einem zentralen Heizkessel und mehreren Zonen bekannt, wobei jeder Zone jeweils eine Zonenpumpe zugeordnet ist.

Aufgabe der Erfindung ist es daher, ein solches System mit dezentralen Pumpen so auszustatten, daß ein störungsfreier Betrieb von zentral angeordneten und dezentral angeordneten Pumpen auf einfache und kostengünstige Weise und unter Gewährleistung der Betriebssicherheit möglich wird.

Diese Aufgabe wird durch ein System nach den kennzeichnenden Merkmalen des Anspruch 1 gelöst.

Die Idee zur erfindungsgemäßen Lösung dieser Aufgabe ist ein das Medium aufnehmendes geschlossenes Gefäß, das unterschiedliche Kreisläufe voneinander entkoppelt. Das in diesem Gefäß befindliche Medium wird einerseits über einen in den aktiven Wärmeerzeuger führenden Kreislauf temperiert, während andererseits das temperierte Wasser über ein System von Vor- und Rücklaufleitungen durch Wärmeübertragungselemente geführt wird. An jeden der am Gefäß angeschlossenen Kreisläufe kann nunmehr eine oder mehrere Pumpen angeschlossen werden, ohne daß die Pumpen in einem Kreislauf die Funktion der Pumpen des anderen Kreislaufes beeinträchtigen. Das einfache Gefäßes ist dabei eine kostengünstige und zuverlässige hydraulische Weiche, von der einzelnen Kreisläufe abzweigen.

Auch wenn die erfindungsgemäße thermische Weiche sowohl in Heizungs- als auch in Kühlsystemen eingesetzt werden kann, so ist ihr Einsatz in einem Heizsystem mit einem Umlaufwasserheizer, wie er beispielsweise zur Beheizung einzelner Wohnungen in einem größeren Komplex eingesetzt wird, und mit einzelnen in den Räumen angeordneten Heizkörpern besonders vorteilhaft. Mit einem solchen System kann beispielsweise eine Radiatorheizung oder eine Fußbodenheizung realisiert werden. Dabei zweigt von der thermischen Weiche einerseits der durch den Umlaufwasserneizer führende Heizkreislauf und andererseits der die Heizkörper versorgende Warmwasserkreislauf ab. Besonders vorteilhaft läßt sich das erfindungsgemäße Gefäß in Verbindung mit einer bekannten Wandtherme einsetzen, da moderne Wandthermen mit separaten Pumpen einer hohen Förderleistung ausgestattet sein müssen, um den Durchsatz durch die sehr dünnen in den Thermen befindlichen Rohrleitungen zu gewährleisten. Durch die erfindungsgemäße hydraulische Weiche wird somit die Kombination eines solchen Umlaufwasserheizers mit einem System dezentraler Pumpen ermöglicht.

In einer besonderen Ausführungsform ist das erfindungsgemäße Gefäß ein Druckausdehnungsgefäß, insbesondere ein Membranausdehnungsgefäß, das einerseits den Druck im System zu kompensieren vermag und andererseits als Hydraulische Weiche für das Heizungswasser dient. In einer besonderen Ausführungsform weist dieses Druckausdehnungsgefäß einen Zulauf- bzw. einen Ablaufstutzen auf, um die Befüllung des Systems mit Heizungswasser und/oder den Ablauf des Heizungswassers aus dem System zu ermöglichen.

Da Umlauf-Wasserheizer in Form der bekannten Wandthermen auch mit eigenen Warmwasserspeichern ausgestattet werden, ist es vorteilhaft, diesen Speicher so zu konzipieren, daß er die Funktion der erfindungsgemäßen hydraulischen Weiche erfüllen kann. Es ist weiterhin vorteilhaft, von dem erfindungsgemäßen Gefäß neben dem Heizwassersystem auch ein Extrakreislauf zur Temperierung von Brauchwasser abzuleiten, da auch ein solcher Brauchwasserkreislauf in einer besonderen Ausführungsform mit einer eigenen dezentralen Pumpe bestückt . werden kann.

Zudem ist vorteilhaft, daß das Gefäß als Energiespeicher dient, dem auch über andere Energiequellen, wie Solarenergie oder Erdwärme, Energie zugeführt werden kann.

In der Zeichnung ist ein besonderes Ausführungsbeispiel des erfindungsgemäßen Systems gezeigt, das im folgenden näher beschrieben wird.

Die Figur zeigt ein Heizungssystem zur Temperierung eines nicht näher dargestellten Gebäudes mit zwei übereinander angeordneten Räumen, wobei in jedem Raum ein Wärmeübertragungselement in Form eines Heizkörpers 1 angeordnet ist. Die Heizkörper werden über eine Vorlaufleitung 2 mit heißem Wasser versorgt, das über eine Rücklaufleitung 3 zurückgeführt wird. Im Vorlauf eines jeden Heizkörpers ist eine dezentrale Pumpe in Form einer elektronisch geregelten Kreiselpumpe 4 angeordnet, die die Menge des in den Heizkörper strömenden Mediums reguliert. Über die Pumpen 4 wird das heiße Medium in der Vorlaufleitung 2 in Richtung des Pfeiles A und in der Rücklaufleitung 3 in Richtung des Pfeiles B gefördert.

Die Aufheizung des Mediums, in diesem Falle Heizwasser, findet in einer als Durchlauferhitzer oder Umlaufwasserheizer ausgebildeten Therme 5 statt, in der das Wasser über einen internen Kreislauf 6 über einen Gasbrenner 7 geführt wird. Innerhalb der Therme ist eine ebenfalls elektronisch gesteuerte Kreiselpumpe 8 als Ladepumpe angeordnet, die den Durchfluß des Wassers durch den internen Kreislauf (Pfeile C, D) gewährleistet.

Der interne Kreislauf und der Heizungskreislauf sind über eine hydraulische Weiche in Form eines Gefäßes 9 verbunden, das das Heizungswasser aufnimmt. Von der hydraulischen Weiche 9 führen einerseits die eine Ablaufleitung bildende Vorlaufleitung 2 und die Zulaufleitung 13 zum Durchlauferhitzer ab und münden andererseits die Rücklaufleitung 3 und die das aufgeheizte Wasser führende Ablaufleitung 14 des Durchlaufheizers.

An der hydraulischen Weiche 9 ist gleichfalls die Zu- und Ablaufleitung eines zu einem Brauchwasserspeicher führenden Kreislaufes 10 vorgesehen.

Das Gefäß 9 selber ist als Druckausdehnungsgefäß mit einer im Behälter angeordneten Membran 11 ausgebildet. Es weist außerdem einen Stutzen 12 auf, über den die Befüllung des Systems mit Wasser möglich ist und über den das System entleerbar ist.

## Patentansprüche

1. Heizungs- oder Kühlsystem zur Temperierung eines Gebäudes oder eines Verkehrsmittels mit mehreren Räumen, das in den Räumen angeordnete und von einem Medium durchflossenen Wärmeübertragungselemente (1) aufweist, wobei ein aktiver Wärmeübertrager (5) das Medium auf Vorlauftemperatur temperiert und wobei einem einzelnen Raum eine separate Pumpe (4) zugeordnet ist, die ein in dem Raum befindliches Wärmeübertragungselement (1) mit dem auf Vorlauftemperatur temperierten Medium versorgt,
**gekennzeichnet durch** ein Gefäß (9) zur Aufnahme des Heizoder Kühlmediums, von dem eine Vorlaufleitung (2) ausgeht und in das eine Rücklaufleitung (3) mündet, wobei der Inhalt des Gefäßes (9) unmittelbar von dem aktiven Wärmeübertrager (5) temperierbar ist und wobei das Gefäß (9) ein Druckausdehnungsgefäß ist, wobei das Gefäß (9) in den aktiven Wärmeübertrager (5), insbesondere in einer Wandtherme integriert ist.

2. System nach Anspruch 1,
**dadurch gekennzeichnet, daß** das Gefäß (9) ein Membran-Ausdehnungsgefäß ist.

3. System nach Anspruch 1 oder 2,
**dadurch gekennzeichnet, daß** der aktive Wärmeübertrager (5) ein Umlauf-Wasserheizer ist und die Wärmeübertragungselemente Heizkörper (1) sind oder eine Wand- bzw. Bodenheizung ist.

4. System nach einem der vorherigen Ansprüche,
**dadurch gekennzeichnet, daß** das Gefäß (9) die Funktion einer hydraulischen Weiche hat, wobei der Inhalt des Gefäßes (9) einerseits Teil des den aktiven Wärmeübertrager (5) durchströmenden Kreislaufes und andererseits Teil des die Wärmeübertragungselemente (1) über Vorlauf- (2) und Rücklaufleitungen (3) versorgenden Kreislaufes ist.

5. System nach einem der vorherigen Ansprüche,
**dadurch gekennzeichnet, daß** der Umlauf-Wasserheizer
eine dezentral angeordnete Wandtherme ist.

6. System nach einem der vorherigen Ansprüche,
**dadurch gekennzeichnet, daß** das Gefäß (9) der Kessel der Wandtherme ist.

7. System nach einem der vorherigen Ansprüche,
**dadurch gekennzeichnet, daß** die Wandtherme eine separate Pumpe (8) zum Betrieb des internen Thermenkreislaufes aufweist.

8. System nach einem der vorherigen Ansprüche,
**dadurch gekennzeichnet, daß** am Gefäß (9) ein Kreislauf (10) zur Temperierung des Brauchwassers angeschlossen ist.

9. System nach einem der vorherigen Ansprüche,
**dadurch gekennzeichnet, daß** am Gefäß (9) ein Stutzen (12) zum Zulauf oder zum Ablauf des Mediums vorgesehen ist.

## Claims

1. Heating or cooling system for temperature control of a building or of a means of transport with a plurality of rooms, having heat transfer elements (1) arranged in the rooms and having a medium flowing through them, whereby an active heat exchanger (5) brings the medium to a flow temperature and whereby a separate pump (4) is allocated to a single room, said pump supplying a heat transfer element (1) situated in the room with the medium brought to the flow temperature, **characterised in that** a vessel (9) for accommodating the heating or cooling medium, from which vessel a flow conduit (2) runs and into which a return conduit (3) opens, whereby the content of the vessel (9) may be temperature controlled directly by the active heat exchanger (5) and whereby the vessel(9) is a pressure expansion vessel, whereby the vessel (9) is integrated into the active heat exchanger (5), in particular into a wall heater.

2. System according to claim 1, **characterised in that** the vessel (9) is a membrane expansion vessel.

3. System according to claims 1 or 2, **characterised in that** the active heat exchanger (5) is a circulating water heater and the heat transfer elements are radiators (1) or a wall or floor heater.

4. System according to one of the previous claims, **characterised in that** the vessel (9) has the function of a hydraulic switch, whereby the content of the vessel (9) is, on the one hand, part of the circulation flowing through the active heat exchanger (5) and, on the other hand, part of the circulation supplying the heat transfer elements (1) via the flow conduit (2) and return conduit (3).

5. System according to one of the previous claims, **characterised in that** the circulating water heater is a decentrally arranged wall heater.

6. System according to one of the previous claims, **characterised in that** the vessel (9) is the boiler of the wall heater.

7. System according to one of the previous claims, **characterised in that** the wall heater has a separate pump (8) for driving the internal heater circulation.

8. System according to one of the previous claims, **characterised in that** a circulation system (10) for temperature control of the supply water is attached to the vessel (9).

9. System according to one of the previous claims, **characterised in that** a connecting piece (12) is provided on the vessel (9) for feeding in or removing the medium.

## Revendications

1. Système de chauffage ou de réfrigération pour l'équilibrage de température d'un bâtiment ou d'un moyen de transport avec plusieurs compartiments, qui présente des éléments à convection de chaleur (1) disposés dans les compartiments et traversés par un agent, un convecteur de chaleur (5) actif équilibrant la température de l'agent à une température aller et une pompe (4) séparée étant adjointe à un compartiment individuel et alimentant en agent équilibré en température à la température aller l'élément à convection de chaleur (1) se trouvant dans le compartiment,
**caractérisé par** un réservoir (9) pour recevoir l'agent de chauffage ou de réfrigération, duquel sort une canalisation d'aller (2) et dans lequel débouche une canalisation de retour (3), le contenu du réservoir (9) pouvant être équilibré en température directement par le convecteur de chaleur (5) actif et le réservoir (9) étant un réservoir d'expansion de pression, le réservoir (9) étant intégré dans le convecteur de chaleur (5) actif, en particulier dans un chauffe-eau mural.

2. Système selon la revendication 1,
**caractérisé par le fait que** le réservoir (9) est un réservoir d'expansion à membrane.

3. Système selon la revendication 1 ou 2,
**caractérisé par le fait que** le convecteur de chaleur (5) actif est un appareil de production de chaleur à circuit fermé et les éléments de convection de chaleur sont des radiateurs (1) ou sont un chauffage mural ou de plancher.

4. Système selon l'une des revendications précédentes,
**caractérisé par le fait que** le réservoir (9) a la fonction d'un vase de découplage, le contenu du réservoir (9) étant d'une part une partie du circuit traversant le convecteur de chaleur (5) actif et d'autre part une partie du circuit alimentant les éléments à convection de chaleur (1) par l'intermédiaire de conduites d'aller (2) et de retour (3).

5. Système selon l'une des revendications précédentes,
**caractérisé par le fait que** l'appareil de production de chaleur à circuit fermé est un chauffe-eau mural disposé de manière décentralisée.

6. Système selon l'une des revendications précédentes,
**caractérisé par le fait que** le réservoir (9) est la chaudière du chauffe-eau mural.

7. Système selon l'une des revendications précédentes,
**caractérisé par le fait que** le chauffe-eau mural présente une pompe (8) séparée pour le service du circuit interne du dispositif thermal.

8. Système selon l'une des revendications précédentes,
**caractérisé par le fait qu'**un circuit (10) pour l'équilibrage de température de l'eau sanitaire est raccordé au réservoir (9).

9. Système selon l'une des revendications précédentes,
**caractérisé par le fait qu'**une tubulure pour l'entrée ou la sortie de l'agent est prévue au réservoir (9).
